# EUROPÄISCHE PATENTSCHRIFT

(11) **EP 2 596 309 B1**
(45) Veröffentlichungstag und Bekanntmachung des Hinweises auf die Patenterteilung: **18.06.2014**
(21) Anmeldenummer: 11730972.4
(22) Anmeldetag: 12.07.2011
(51) Int. Cl.: F25D 21/04

(54) **KÄLTEGERÄT, INSBESONDERE HAUSHALTSKÄLTEGERÄT**
REFRIGERATOR, IN PARTICULAR A HOUSEHOLD REFRIGERATION APPLIANCE
APPAREIL RÉFRIGÉRANT, NOTAMMENT APPAREIL RÉFRIGÉRANT MÉNAGER

(30) Priorität: 23.07.2010 DE 102010038368
(43) Veröffentlichungstag der Anmeldung: 29.05.2013
(73) Patentinhaber: BSH Bosch und Siemens Hausgeräte GmbH, 81739 München (DE)
(72) Erfinder: FOTIADIS, Panagiotis, 89537 Giengen (DE); GÖRZ, Alexander, 73432 Aalen (DE); IHLE, Hans, 89537 Giengen (DE)
(86) Internationale Anmeldenummer: PCT/EP2011/061791
(87) Internationale Veröffentlichungsnummer: WO 2012/010455

(56) Entgegenhaltungen:
- EP-A1- 1 079 187
- US-A- 4 150 518
- US-A- 4 474 017
- US-A- 4 881 315
- US-A- 5 255 531
- US-B1- 6 393 855
- US-B1- 6 464 312

## Beschreibung

Die Erfindung betrifft ein Kältegerät, insbesondere Haushaltskältegerät, nach dem Oberbegriff des Patentanspruches 1 sowie ein Verfahren zur Herstellung eines solchen Kältegerätes nach dem Oberbegriff des Patentanspruches 8.

Insbesondere bei Gefriergeräten ist es bekannt, den im Betrieb eigentlich kühlen Frontrahmen, der mit der Gerätetür zusammenwirkt, mit einer Heizrohrleitung zu erwärmen. Ansonsten würde nämlich die Gefahr bestehen, dass am Frontrahmen Wasser kondensiert, das auf den Boden abtropfen kann.

Aus der DE 295 04 901 U1 ist ein gattungsgemäßes Kältegerät bekannt, das einen, einen Kühlraum umgebenden und mit Wärmeisolierschaum gefüllten Gerätekorpus aufweist. Der Gerätekorpus hat einen die Beschickungsöffnung umziehenden Frontrahmen mit einem Stirnblech. Das Stirnblech des Frontrahmens wirkt als ein magnetischer Partner mit einer Magnetdichtung einer Gerätetür zusammen. An der, der Gerätetür abgewandten Seite des Stirnbleches ist ein schaumfreier Durchführungskanal angeordnet, in dem eine Heizrohrleitung verlegt ist.

Der Durchführungskanal, in dem die Heizrohrleitung verlegt ist, ist im Querschnitt wesentlich größer bemessen als ein Rohrquerschnitt der Heizrohrleitung. Dadurch ist gewährleistet, dass auch unter Berücksichtigung von Bauteiltoleranzen die Heizrohrleitung stets innerhalb des Durchführungskanals angeordnet ist und nicht mit übermäßig großer Kraft gegen das Stirnblech des Frontrahmens drückt. Dies würde nämlich zu optisch nachteiligen Auswölbungen des Stirnbleches führen. Entsprechend ist die Heizrohrleitung vom Stirnblech beabstandet angeordnet, wodurch sich nachteilig lediglich eine schwach ausgeprägte Wärmeübertragung auf das Stirnblech ergibt.

Ein Kältegerät gemäß dem Oberbegriff von Anspruch 1 ist aus EP1079187 bekannt.

Die Aufgabe der Erfindung besteht darin, ein Kältegerät, insbesondere Haushaltskältegerät, sowie ein Verfahren zur Herstellung eines solchen Kältegerätes bereitzustellen, bei der die Energieeffizienz des Kältegerätes mit einfachen Mitteln erhöht ist.

Die Aufgabe ist durch die Merkmale des Patentanspruches 1 oder des Patentanspruches 8 gelöst. Bevorzugte Weiterbildungen der Erfindung sind in den Unteransprüchen offenbart.

Gemäß dem kennzeichnenden Teil des Patentanspruches 1 wird die durch den schaumfreien Durchführungskanal geführte Heizrohrleitung mit einer vorgegebenen Anpresskraft in wärmeleitende Anlage mit dem Blechschenkel des Stirnblechs des Frontrahmens gedrückt. Dadurch kann eine wesentlich energieeffizientere unmittelbare Wärmeleitung zwischen der Heizrohrleitung und dem Frontrahmen erfolgen.

Üblicherweise ist die Heizrohrleitung zur Erwärmung des Stirnbleches des Frontrahmens strömungstechnisch in den Kältemittelkreislauf des Kältegerätes geschaltet und somit kältemitteldurchströmt. Bei Geräten mit hohem Wärmebedarf am Frontrahmen wird die üblicherweise als Frontrahmenheizung ausgebildete Heizrohrleitung dem Verflüssiger des Kältemittelkreislaufes vorgeschaltet. Bei Kältegeräten mit geringerem Wärmebedarf wird dagegen die Heizrohrleitung dem Verflüssiger nachgeschaltet.

Durch die erfindungsgemäß erfolgende direkte Wärmeleitung zwischen der Heizrohrleitung und dem Stirnblech des Frontrahmens wird das flüssige Kältemittel weiter unterkühlt, so dass die Kälteleistung des Verdichters und somit auch die Energieeffizienz des Kältegerätes steigt. Außerdem können durch die erfindungsgemäße Wärmeleitung bei einer größeren Anzahl von Kältegeräte-Grundausführungen die Heizrohrleitungen dem Verflüssiger nachgeschaltet werden, wodurch wiederum der Energieverbrauch reduziert werden kann.

Die oben genannte vorgegebene Anpresskraft wird mittels eines elastisch nachgiebigen Anpresselementes beaufschlagt. Das Anpresselement kann über einen ebenfalls vorgegebenen Federweg elastisch nachgiebig gestaltet sein und die Heizrohrleitung mit der vorgegebenen Anpresskraft gegen das Stirnblech bzw. den Frontrahmen drücken. Durch den vom Anpresselement vorgehaltenen elastischen Federweg sind außerdem toleranzbedingte Ausgleichsbewegungen der Heizrohrleitungen beim Zusammenbau des Kältegerätes ermöglicht.

Das Anpresselement ist innerhalb des schaumfreien Durchführungskanals angeordnet. Dabei kann der schaumfreie Durchführungskanal durch ein im Querschnitt rinnenförmiges Profilteil definiert sein, das an seiner offenen Seite vom Stirnblech im Wesentlichen überdeckt ist. Das rinnenförmige Profilteil trennt dabei den schaumfreien Durchführungskanal vom Wärmeisolierschaum. Um die oben genannten toleranzbedingten Ausgleichsbewegungen der Heizrohrleitung zu ermöglichen, kann der Querschnitt des rinnenförmigen Profilteils wesentlich größer gestaltet sein als der Rohrquerschnitt der Heizrohrleitung.

Das Anpresselement kann in unterschiedlichen Ausführungen entweder materialeinheitlich/einstückig jeweils mit dem Stirnblech und/oder mit dem rinnenförmigen Profilteil ausgebildet sein. So ist es denkbar, das Anpresselement als Vorsprung unmittelbar in das rinnenförmige Profilteil einzuarbeiten. Aufgrund größerer Materialstärke des Profilteils ist es jedoch schwierig, diesen Materialvorsprung ausreichend elastisch nachgiebig oder verformbar zu gestalten. Vor diesem Hintergrund ist es von Vorteil, wenn das Anpresselement als ein separates Bauteil in den schaumfreien Durchführungskanal eingesetzt werden kann. Das Anpresselement kann dabei bevorzugt zwischen dem rinnenförmigen Profilteil und der Heizrohrleitung abgesetzt sein und die Heizrohrleitung mit der vorgegebenen Anpresskraft gegen das Stirnblech drücken. Die vom Anpresselement ausgeübte Anpresskraft ist dabei derart bemessen, dass das Stirnblech nicht frontseitig nach außen gewölbt wird.

Alternativ dazu kann das Anpresselement als eine Blechzunge unmittelbar am Stirnblech ausgebildet sein und mit der vorgegebenen Anpresskraft gegen die Heizrohrleitung drücken. Gegebenenfalls kann dabei das rinnenförmige Profilteil als ein Gegenlager wirken, auf dem sich die Heizrohrleitung abstützt.

Zur Einstellung einer geeigneten Anpresskraft kann es von Vorteil sein, wenn in Längsrichtung der Heizrohrleitung eine Anzahl von Blechzungen im Stirnblech vorgesehen sind, die voneinander beabstandet sind. In Abhängigkeit von der zulässigen Anpresskraft kann der Abstand zwischen den einzelnen Blechzungen variiert werden. Alternativ dazu kann das Anpresselement entlang der Längserstreckung der Heizrohrleitung durchgängig verlaufen und von den Materialeigenschaften her so gestaltet sein, dass sich ein geeigneter Anpressdruck im Zusammenbauzustand des Kältegerätes ergibt.

Das Stirnblech kann zusammen mit einer Geräteaußenwand ein Blechformteil bilden, wobei am Stirnblech eine Steckaufnahme angeformt sein kann, in der das rinnenförmige Profilteil zur Eingrenzung des schaumfreien Durchführungskanals einsteckbar ist. Das rinnenförmige Profilteil kann wiederum in eine, den Kühlraum begrenzende Innenwand, übergehen.

Nachfolgend sind zwei Ausführungsbeispiele der Erfindung anhand der beigefügten Figuren beschrieben.

Es zeigen:
- Fig. 1: in einer stark vergrößerten Seitenschnittansicht einen Ausschnitt aus einem freistehenden Standkältegerät gemäß dem ersten Ausführungsbeispiel; und
- Fig. 2: in einer Ansicht entsprechend der Fig. 1 das zweite Ausführungsbeispiel.

In der Fig. 1 ist ein Ausschnitt aus einem Kältegerät gezeigt, bei dem eine grob angedeutete frontseitige Gerätetür 1 eine frontseitige Beschickungsöffnung 3 eines Kühlraums 5 verschließt.

Das Kältegerät weist einen den Kühlraum 5 definierenden Gerätekorpus auf, der aus einem Kunststoff-Innenbehälter und Gehäuseaußenwänden besteht, die einen Hohlraum begrenzen, der mit einem Wärmeisolierschaum 11 gefüllt ist. In der Fig. 1 ist nur eine seitliche Geräteaußenwand 7 des Kältegerätes gezeigt, die aus einem Stahlblech gefertigt ist. Eine den Kühlraum 5 begrenzende Innenwand 9 ist Teil des Innenbehälters, der im Tiefziehverfahren hergestellt ist. Gemäß der Fig. 1 geht die nach außen freiliegende Geräteaußenwand 7 an einer Biegekante 8 in ein frontseitiges Stirnblech 12 eines Frontrahmens 13 über. Das Stirnblech 12 ist in Richtung auf die Gerätetür 1 freigelegt und wirkt als ein magnetischer Partner mit einer magnetischen Türdichtung 15 der Gerätetür 1 zusammen.

Wie aus der Fig. 1 weiter hervorgeht, ist das Stirnblech 12 des Frontrahmens 13 an einer Stoßkante 16 mit einem gegenläufig umgebogenen Blechschenkel 17 einer Steckaufnahme 19 verlängert. Die Steckaufnahme 19 bildet im Querschnitt ein in Geräteseitenrichtung x in Richtung auf den Kühlraum 5 offenes U-Profil, das von dem Federschenkel 17, einem Aufnahmeboden 21 sowie einem gegenüberliegenden Federschenkel 23 gebildet ist. Der Federschenkel 23 ist in der Fig. 1 in seinem unverformten Zustand gezeigt. Demzufolge ist der Federschenkel 23 zur Gerätefrontseite hin schräg nach innen gestellt und an seinem freien Blechende mit einem schräg nach außen gestellten Längssteg 25 wieder ausgeweitet. In die Steckaufnahme 19 des Stirnbleches 12 ist ein korrespondierendes Steckprofil 27 eingesetzt. Das stufenförmig ausgebildete Steckprofil 27 ist gemäß der Fig. 1 ein seitliches Endstück eines von der Innenwand 9 abgewinkelten Frontflansches 29, der die Beschickungsöffnung 3 umzieht. Der Frontflansch 29 ist dabei an einer, der Stoßkante 16 gegenüberliegenden Stoßkante 31 in Bautiefenrichtung y stufenförmig zurückgesetzt, wodurch sich das im Querschnitt rinnenförmige Steckprofil 27 ergibt. Der Bereich der beiden Stoßkanten 16 und 29 sowie die dazwischen liegende Verbindungsfuge wird mittels der Türdichtung 15 überdeckt.

Das rinnenförmige Steckprofil 27 bildet einen Durchführungskanal 32, in dem eine Rohrheizleitung 33 verlegt ist. Die Rohrheizleitung 33 ist in den Kältemittelkreislauf des Kältegerätes geschaltet und somit Kühlmittel durchströmt. Dabei ist die Rohrheizleitung 33 in die Hochdruckseite des Kältemittelkreislaufes geschaltet, das heißt in Abhängigkeit des Wärmebedarfes entweder dem Verflüssiger vor- oder nachgeschaltet. Wie aus der Fig. 1 weiter hervorgeht, ist das Steckprofil 21 mit Dichtflächen 35 nahezu in Anlage mit dem Federschenkel 17 des Stirnbleches 12. Auf diese Weise verbleibt der vom rinnenförmigen Steckprofil 27 begrenzte Durchführungskanal auch nach dem Schäumungsvorgang nahezu schaumfrei.

Zwischen der Rohrheizleitung 33 und einem Stützabschnitt 37 des Steckprofils 27 ist gemäß der Fig. 1 ein elastisch nachgiebig ausgelegtes Anpresselement 39 abgestützt. Das Anpresselement 39 ist dabei ausgehend von seinem in der Fig. 1 gestrichelt angedeuteten unverformten Zustand über einen Federweg f elastisch verformbar. Zudem erstreckt sich das Anpresselement 39 im Wesentlichen entlang der gesamten Länge des der Heizrohrleitung 33 im schaumfreien Durchführungskanal 32. Das Anpresselement 39 ist derart ausgelegt, dass die Heizrohrleitung 33 mit einer vorgegebenen Anpresskraft F gegen den Federschenkel 17 und damit gegen das Stirnblech 12 drückt. Die Anpresskraft F des Anpresselements 39 ist so eingestellt, dass eine Auswölbung des Stirnbleches 13 zur Frontseite hin vermieden werden kann.

Zur Herstellung des in der Fig. 1 gezeigten Kältegerätes wird zunächst in einem an sich bekannten Tiefziehvorgang der Kunststoff-Innenbehälter tiefgezogen, dessen Innenwände 9 den Kühlraum 5 begrenzen. Gleichzeitig wird auch das Steckprofil 27 des seitlich von der Beschickungsöffnung 3 abragenden Frontflansches 29 geformt. Separat von diesem Tiefziehvorgang wird in einem Blechumformprozess aus einer Metallplatine die Geräteaußenwand 7 sowie das Stirnblech 12 mit daran angeformter Steckaufnahme 19 geformt.

Darauffolgend wird in dem noch offenen Durchführungskanal 32 des rinnenförmigen Steckprofils 27 die Heizrohrleitung 33 verlegt, wobei das Anpresselement 39 zwischen der Heizrohrleitung 33 und dem Stützboden 37 des Steckprofils 27 zwischengesetzt wird.

Im darauf folgenden Zusammenbauschritt wird das Steckprofil 27 in die Steckaufnahme 19 des Stirnbleches 12 eingeschoben, wodurch die Stoßkanten 16, 31 des Frontflansches 29 und des Stirnbleches 12 unter Zwischenlage der Verbindungsfuge aneinandergrenzen. Beim Zusammenfügen wird außerdem die Heizrohrleitung 33 in den Durchführungskanal 32 hinein verlagert. Dies erfolgt unter Aufbau der elastisch nachgiebigen Anpresskraft F im Anpresselement 39, mit der die Heizrohrleitung 33 gegen den Schenkel 17 des Stirnbleches 12 gedrückt wird. Außerdem wird das Anpresselement 39 um den Federweg f zusammengepresst

In der Fig. 2 ist das zweite Ausführungsbeispiel der Erfindung gezeigt, dessen grundsätzlicher Aufbau und Wirkungsweise dem des ersten Ausführungsbeispiels entspricht.

Im Unterschied zur Fig. 1 wird in der Fig. 2 auf ein separat vorgehaltenes Anpresselement 39 verzichtet. Vielmehr ist gemäß der Fig. 2 das Anpresselement 39 eine von dem Federschenkel 17 der Steckaufnahme 19 schräg abgestellte Blechzunge. Insgesamt können sich eine Vielzahl solcher zueinander beabstandeter Blechzungen 39 entlang der Heizrohrleitung 33 erstrecken. Der Abstand zwischen diesen Blechzungen 39 bzw. die in Längsrichtung realisierte Blechzungen-Länge wird hierbei in Abhängigkeit von der maximal möglichen Anpresskraft F festgelegt, mit der ein Auswölben des Stirnbleches 12 zur Frontseite hin noch vermieden ist. Gemäß der Fig. 2 stützt sich die Rohrheizleitung 33 unmittelbar am Stützabschnitt 37 des rinnenförmigen Steckprofils 27 ab, der hier als ein Gegenlager wirkt. Somit ist in der Fig. 2 das Anpresselement 39 materialeinheitlich und einstückig im Stirnblech 12, das heißt in dessen Schenkel 17, integriert.

### BEZUGSZEICHENLISTE

- 1: Gerätetür
- 3: Beschickungsöffnung
- 5: Kühlraum
- 7: Geräteaußenwand
- 8: Biegekante
- 9: Innenwand
- 11: Isolierschaum
- 12: Stirnblech
- 13: Frontrahmen
- 15: Türdichtung
- 16: Stoßkante
- 16: Stoßkante
- 17: Schenkel
- 19: Steckaufnahme
- 21: Aufnahmeboden
- 23: Schenkel
- 25: Längssteg
- 27: rinnenförmiges Steckprofil
- 29: Frontflansch
- 31: Stoßkante
- 32: schaumfreier Durchführungskanal
- 33: Heizrohrleitung
- 35: Dichtflächen
- 37: Stützabschnitt
- 39: Anpresselement
- f: Federweg
- x: Geräteseitenrichtung
- y: Bautiefenrichtung

## Patentansprüche

1. Kältegerät, insbesondere Haushaltskältegerät, mit einem, einen Kühlraum (5) begrenzenden und mit einem Wärmeisolierschaum (11) gefüllten Gerätekorpus, der einen die Beschickungsöffnung (3) umziehenden Frontrahmen (13) aufweist, der mit einer Gerätetür (1) zusammenwirkt und an dessen von der Gerätetür (1) abgewandten Seite ein schaumfreier Durchführungskanal (32) vorgesehen ist, durch den eine Heizrohrleitung (33) geführt ist, wobei der schaumfreie Durchführungskanal (32) zwischen dem Frontrahmen (13) und einem im Querschnitt rinnenförmigen Profilteil (27) definiert ist, das den Wärmeisolierschaum (11) vom Durchführungskanal (32) trennt, und der Frontrahmen (13) ein Stirnblech (12) aufweist, das als magnetischer Partner mit einer Magnetdichtung (15) der Gerätetür (1) zusammenwirkt, welches Stirnblech (12) an einer Stoßkante (16) mit einem gegenläufig umgebogenen Blechschenkel (17) einer am Frontrahmen (13) ausgebildeten Steckaufnahme (19) verlängert ist, in der das rinnenförmige Profilteil (27) einsteckbar ist, das an einer den Kühlraum (5) begrenzenden Innenwand (9) ausgebildet ist, **dadurch gekennzeichnet, dass** in dem Durchführungskanal (32) zumindest ein elastisch nachgiebiges Anpresselement (39) vorgesehen ist, das die durch den schaumfreien Durchführungskanal (32) geführte Heizrohrleitung (33) mit einer vorgegebenen Anpresskraft (F) in wärmeleitende Anlage mit dem Blechschenkel (17) des Stirnblechs (12) des Frontrahmens (13) drückt.

2. Kältegerät nach Anspruch 1, **dadurch gekennzeichnet, dass** das Anpresselement (39) innerhalb des schaumfreien Durchführungskanals (32) angeordnet ist.

3. Kältegerät nach einem der Ansprüche 1 oder 2, **dadurch gekennzeichnet, dass** das Anpresselement (39) materialeinheitlich und/oder einstückig mit dem Frontrahmen (13) und/oder mit dem rinnenförmigen Profilteil (27) ausgebildet ist.

4. Kältegerät nach einem der Ansprüche 1 oder 2, **dadurch gekennzeichnet, dass** das Anpresselement (39) als separates Bauteil im schaumfreien Durchführungskanal (32) abgestützt ist.

5. Kältegerät nach Anspruch 1, **dadurch gekennzeichnet, dass** das Anpresselement (39) als eine Blechzunge am Stirnblech (12) ausgebildet ist, die mit der vorgegebenen Anpresskraft (F) gegen die Heizrohrleitung (33) drückt.

6. Kältegerät nach einem der vorhergehenden Ansprüche, **dadurch gekennzeichnet, dass** sich das Anpresselement (39) durchgängig im Wesentlichen entlang der gesamten Längserstreckung des schaumfreien Durchführungskanals (32) erstreckt.

7. Kältegerät nach einem der vorhergehenden Ansprüche, **dadurch gekennzeichnet, dass** eine Reihe von Anpresselementen (39) vorgesehen sind, die entlang der Längserstreckung des schaumfreien Durchführungskanals (32) voneinander beabstandet sind.

8. Verfahren zur Herstellung eines Kältegeräts nach einem der vorhergehenden Ansprüche, bei dem an einer von der Gerätetür (1) abgewandten Seite eines Frontrahmens (13), der die Beschickungsöffnung (3) umzieht, ein Durchführungskanal (32) zum Verlegen einer Heizrohrleitung (33) vorgesehen wird, **dadurch gekennzeichnet, dass** die im Durchführungskanal (32) verlegte Heizrohrleitung (33) mit einer vorgegebenen Anpresskraft (F) in wärmeleitende Anlage mit dem Frontrahmen (13) gedrückt wird.

## Claims

1. Refrigerator, in particular household refrigerator, with an appliance body which delimits a refrigeration compartment (5) and is filled with a heat-insulating foam (11), said body having a front frame (13) surrounding the loading opening (3), which front frame (13) interacts with an appliance door (1) and on which a foam-free pass-through channel (32) from the side facing away from the appliance door (1) is provided, through which channel (32) a heating pipeline (33) is guided, wherein the foam-free pass-through channel (32) is defined between the front frame (13) and a profile part (27) with a trough-shaped cross-section, which profile part (27) separates the heat-insulating foam (11) from the pass-through channel (32), and the front frame (13) has an end plate (12) which interacts with a magnetic seal (15) of the appliance door (1) as a magnetic partner, said end plate (12) being extended to an abutting edge (16) with a plate leg (17) of a plug receptacle (19) configured on the front frame (13), said plate leg (17) being bent in a reverse direction in which plug receptacle (19) the trough-shaped profile part (27) can be inserted, said profile part (27) being configured on an inner wall (9) delimiting the refrigeration compartment (5), **characterised in that** at least one elastically yielding contact element (39) is provided in the pass-through channel (32), said contact element (39) pressing the heating pipeline (33) guided through the foam-free pass-through channel (32) with a predetermined contact force (F) into a heat-conducting arrangement with the plate leg (17) of the end plate (12) of the front frame (13).

2. Refrigerator according to claim 1, **characterised in that** the contact element (39) is arranged within the foam-free pass-through channel (32).

3. Refrigerator according to claim 1 or 2, **characterised in that** the contact element (39) is embodied as a single material and/or as a single piece with the front frame (13) and/or with the trough-shaped profile part (27).

4. Refrigerator according to claim 1 or 2, **characterised in that** the contact element (39) is supported in the foam-free pass-through channel (32) as a separate component.

5. Refrigerator according to claim 1, **characterised in that** the contact element (39) is embodied as a plate tongue on the end plate (12), which presses against the heating pipeline (33) with the predetermined contact force (F).

6. Refrigerator according to one of the preceding claims, **characterised in that** the contact element (39) essentially extends continuously along the entire longitudinal extent of the foam-free pass-through channel (32).

7. Refrigerator according to one of the preceding claims, **characterised in that** a series of contact elements (39) are provided, which are spaced apart from one another along the longitudinal extent of the foam-free pass-through channel (32).

8. Method for manufacturing a refrigerator according to one of the preceding claims, in which a pass-through channel (32) for the installation of a heating pipeline (33) is provided on a side of a front frame (13) facing away from the appliance door (1).which front frame (13) surrounds the loading opening (3), **characterised in that** the heating pipeline (33) installed in the pass-through channel (32) is pressed with a predetermined contact force (F) into a heat-conducting arrangement with the front frame (13).

## Revendications

1. Appareil frigorifique, notamment appareil frigorifique à usage domestique, comprenant un corps d'appareil délimitant une chambre de refroidissement (5) et rempli avec une mousse d'isolation thermique (11), lequel corps d'appareil présente un cadre frontal (13) entourant l'ouverture de chargement (3), lequel cadre frontal coopère avec une porte d'appareil (1) et sur le côté, détourné de la porte d'appareil (1), duquel est ménagé un canal de passage (32) exempt de mousse, à travers lequel une conduite de chauffage (33) est guidée, le canal de passage (32) exempt de mousse étant défini entre le cadre frontal (13) et une pièce profilée (27) en forme de rainure en section transversale, laquelle pièce profilée sépare la mousse d'isolation thermique (11) du canal de passage (32), et le cadre frontal (13) présentant une tôle terminale (12) qui, en tant que partenaire magnétique, coopère avec un joint magnétique (15) de la porte d'appareil (1), laquelle tôle terminale (12) est prolongée sur un bord d'impact (16) par un côté de tôle (17), replié en sens inverse, d'un logement d'emboîtement (19) réalisé sur le cadre frontal (13), dans lequel logement d'emboîtement la pièce profilée (27) en forme de rainure est emboîtable, laquelle pièce profilée est réalisée sur une paroi intérieure (9) délimitant la chambre de refroidissement (5), **caractérisé en ce qu'**au moins un élément de pression (39) élastiquement souple est ménagé dans le canal de passage (32), lequel élément de pression presse la conduite de chauffage (33) guidée à travers le canal de passage (32) exempt de mousse avec une force de pression (F) prédéfinie par application conductrice de chaleur contre le côté de tôle (17) de la tôle terminale (12) du cadre frontal (13).

2. Appareil frigorifique selon la revendication 1, **caractérisé en ce que** l'élément de pression (39) est disposé à l'intérieur du canal de passage (32) exempt de mousse.

3. Appareil frigorifique selon l'une quelconque des revendications 1 ou 2, **caractérisé en ce que** l'élément de pression (39) est réalisé en une seule matière et/ou d'une seule pièce avec le cadre frontal (13) et/ou avec la pièce profilée (27) en forme de rainure.

4. Appareil frigorifique selon l'une quelconque des revendications 1 ou 2, **caractérisé en ce que** l'élément de pression (39) est soutenu dans le canal de passage (32) exempt de mousse, comme élément séparé.

5. Appareil frigorifique selon la revendication 1, **caractérisé en ce que** l'élément de pression (39) est réalisé sur la tôle terminale (12) en tant que languette en tôle qui presse contre la conduite de chauffage (33) avec la force de pression (F) prédéfinie.

6. Appareil frigorifique selon l'une quelconque des revendications précédentes, **caractérisé en ce que** l'élément de pression (39) s'étend en continu essentiellement le long de toute l'étendue longitudinale du canal de passage (32) exempt de mousse.

7. Appareil frigorifique selon l'une quelconque des revendications précédentes, **caractérisé en ce qu'**une série d'éléments de pression (39) sont ménagés, lesquels sont distancés les uns des autres le long de l'étendue longitudinale du canal de passage (32) exempt de mousse.

8. Procédé de fabrication d'un appareil frigorifique selon l'une quelconque des revendications précédentes, dans lequel sur un côté, détourné de la porte d'appareil (1), d'un cadre frontal (13) qui entoure l'ouverture de chargement (3), est ménagé un canal de passage (32) pour la pose d'une conduite de chauffage (33), **caractérisé en ce que** la conduite de chauffage (33) posée dans le canal de passage (32) est pressée avec une force de pression (F) prédéfinie par application conductrice de chaleur contre le cadre frontal (13).
